# EUROPÄISCHE PATENTSCHRIFT

(11) **EP 1 866 164 B1**
(45) Veröffentlichungstag und Bekanntmachung des Hinweises auf die Patenterteilung: **13.10.2010**
(21) Anmeldenummer: 06701002.5
(22) Anmeldetag: 16.01.2006
(51) Int. Cl.: B41M 3/14, B44C 1/17, B41N 1/06

(54) **VERFAHREN ZUM AUFBRINGEN EINES METALLELEMENTES AUF EIN SICHERHEITSDOKUMENT**
METHOD FOR APPLYING A METAL ELEMENT TO A SECURITY DOCUMENT
PROCEDE POUR APPLIQUER UN ELEMENT METALLIQUE SUR UN DOCUMENT DE SECURITE

(30) Priorität: 17.01.2005 AT 632005
(43) Veröffentlichungstag der Anmeldung: 19.12.2007
(73) Patentinhaber: Oesterreichische Banknoten- und Sicherheitsdruck GmbH, 1096 Wien (AT)
(72) Erfinder: DEINHAMMER, Harald, A-1170 Wien (AT)
(74) Vertreter: Gibler, Ferdinand
(86) Internationale Anmeldenummer: PCT/AT2006/000017
(87) Internationale Veröffentlichungsnummer: WO 2006/074496

(56) Entgegenhaltungen:
- WO-A-02/04234
- WO-A-93/24332
- WO-A-2005/002869
- US-A- 5 759 683

## Beschreibung

Die Erfindung betrifft ein Verfahren zum Aufbringen eines Metallelementes auf ein Sicherheitsdokument mit einem Stempelelement, wobei das Metallelement aus einer Metallschicht einer Folie ausgebildet wird und auf das Sicherheitsdokument appliziert wird, vorzugsweise im Heißprägeverfahren.

Aus der WO 02/20274 A1 ist es bekannt, eine Metallfolie auf ein Sicherheitsdokument zu applizieren und in einem nachfolgenden Schritt eine Prägung im Stichtiefdruckverfahren aufzubringen. Nachteilig dabei ist, dass insbesondere durch die Verformungen des Sicherheitsdokumentes während des Stichtiefdruckverfahrens Passerungenauigkeiten auftreten können. In der WO 02/20274 A1 wird vorgeschlagen, diese Passerungenauigkeiten durch farbige Bereiche zu tarnen.

Auch die WO 93/24332 A beschreibt ein Verfahren, bei dem ein Metallelement mit Klebeschicht auf ein Sicherheitsdokument appliziert und anschließend mit einer Prägung versehen wird. Allerdings, wirken die entsprechenden Formen, die auf Zylinder montiert sind mit ein und derselben Gegenwalze zusammen. Im Hinblick auf die Genauigkeit der Prägung des Metallelementes ergeben sich daher die gleichen Probleme, wie beim zuvor behandelten Stand der Technik.

Weiters ist aus der US 5 759 683 A ein holografischen Artikel bekannt, bei dem auf einem Filmsubstrat eine dünne Wachsschicht aufgebracht ist, die von einer z.B. aufgedampften Metallschicht überdeckt ist, die ihrerseits von einer Lackschicht, z.B. Acryllack, Nitrozellulose oder anderen überdeckt ist. Diese Lackschicht ist von einer weiteren Schicht abgedeckt die vorzugsweise aus dem gleichen Material besteht aber eine geringere Dicke aufweist, die ihrerseits eine Heißklebeschicht trägt. Dieser Aufbau wird auf ein Dokumentensubstrat mit der Heißklebeschicht aufgeklebt. Anschließend wird auf das Filmsubstrat eine Prägung aufgebracht, wobei auch die Metallschicht verformt wird. Somit ergeben sich bei die diesem bekannten Artikel, bzw. bei dessen Herstellung die oben beschriebenen Probleme.

Aufgabe der Erfindung ist es, ein Verfahren der eingangs genannten Art anzugeben, bei dem die bekannten Nachteile vermieden sind und bei dem eine hohe Falschungssicherheit erreicht werden kann.

Erfindungsgemäß wird dies dadurch erreicht, dass während des Applizierens des Metallelementes mittels einer als Stichtiefdruckplatte ausgebildeten Stempelfläche des Stempelelementes eine Prägung auf das Metallelement.aufgebracht wird.

Vorteilhart bei diesem Verfahren ist, dass ein allfälliges nachfolgendes Stichtiefdruckverfahren unabhängig von der Prägung des Metallelementes durchgeführt werden kann und Vorkehrungen für Passerungenauigkeiten der Position des Metallelementes nicht erforderlich sind. Sofern ein nachfolgendes Stichtiefdruckverfahren nicht vorgesehen ist, kann durch das erfindungsgemäße Verfahren besonders einfach eine Prägung des Metallelementes erreicht werden. Die Passergenauigkeit der Prägung auf dem Metallelement stellt ein zusätzliches Sicherheitsmerkmal dar, welches einfach geprüft werden kann und eine hohe Fälschungssicherheit aufweist.

Die Erfindung betrifft weiters ein Sicherheitsdokument mit einem Metallelement herstellbar nach einem oben beschriebenen Verfahren.

Aus der WO 02/20274 A1 ist es bekannt, bei einem Sicherheitsdokumcnt mit einer applizierten Metallfolie auf diese eine Prägung im Stichtiefdruckverfahren aufzubringen, wobei PasserungenauigkeitEn durch farbige Bereiche getarnt werden.

Aufgabe der Erfindung ist es, ein Sicherheitsdokument der oben beschriebenen Art anzugeben, das die bekannten Nachteile vermeidet und bei dem eine hohe Fälschungssicherbeit erreicht wird.

Erfindungsgemäß wird dies durch die Merkmale des Anspruches 2 erreicht.

Die Passergenauigkeit der Prägung auf dem Metallelement stellt ein zusätzliches Sicherheitsmerkmal dar, welches einfach geprüft werden kann und eine hohe Fälschungssicherheit aufweist.

In Weiterbildung der Erfindung kann vorgesehen sein, dass die Prägung eine Genauigkeit von weniger als 10µm aufweist.

Durch die Einhaltung dieser hohen Genauigkeit, die nur mit großem Aufwand reproduzierbar ist, kann die Fälschungssicherheit weiter verbessert werden.

Die Erfindung wird unter Bezugnahme auf die beigeschlossenen Zeichnungen, in welchen Ausführungsformen dargestellt sind, näher beschrieben. Dabei zeigt:
Fig. 1 eine Draufsicht auf ein erfindungsgemäßes Sicherheitsdokument;
Fig. 2 eine Seitenansicht eines erfindungsgemäßen Stempelelementes; und
Fig. 3 eine Draufsicht auf das Stempelelement nach Fig. 2.

In Fig. 1 ist ein erfindungsgemäßes Sicherheitsdokument 1 mit einem Metallelement 2 dargestellt, wobei das Metallelement 2 eine passergenaue Prägung 21 aufweist. Üblicherweise wird das Sicherheitsdokument 1 mit einer Vielzahl an Sicherheitselementen ausgebildet, die das Erkennen einer Fälschung des Sicherheitsdokumentes 1 erleichtern sollen. Eines dieser Sicherheitselemente kann das applizierte Metallelement 2 sein. Durch die passergenaue Prägung 21 wird ein zusätzliches Sicherheitsmerkmal ausgebildete das einfach geprüft werden kann. Dabei ist besonders vorteilhaft, dass Lageungenauigkeiten oftmals mit dem freien Auge sehr präzise erkannt werden können. Daher kann mit diesem zusätzlichen Sicherheitselement eine Fälschung auch von der breiten Öffentlichkeit ohne zusätzliche Hilfsmittel erkannt werden.

Bei Fälschungen werden Prägungen 21 oftmals durch einen Druck angedeutet. Da ein derartiger Druck allerdings getrennt von dem Applizieren der Metallfolie erfolgt, ist die Erreichung einer Passergenauigkeit technisch sehr aufwändig und nahezu unmöglich. Bei einem neuen Sicherheitsdokunent 1 kann die taktile Prägung 21 durch Tasten leicht von einem Druck unterschieden werden. Bei einem oftmals verwendeten Sicherheitsdokument 1, beispielsweise einer Banknote, ist die Prägung 21 taktil oftmals nur schwer zu detektieren, wobei das Erkennen der Passergenauigkeit auch bei diesen Sicherheitsdokumenten 1 leicht detektiert werden kann.

Vorzugsweise weist die Prägung 21 eine Genauigkeit von weniger als 25µm, insbesondere weniger als 10µm, auf. Diese bei Banknoten üblicherweise geforderten Genauigkeiten sind für Fälscher nur schwer erreichbar, wodurch die Prägung 21 eine hohe Fälschungssicherheit aufweist. Weiters kann das Metallelement 2 mit holographischen oder anderen difftaktiven Strukturen versehen sein, wodurch die Sicherheit des Sicherheitsdokumentes 1 weiter erhöht wird.

Diese hohen Genauigkeiten können mit dem Stichtiefdruck erreicht werden, bei welchem mit sehr hohen Drücken gearbeitet wird, wodurch die Prägung 21 ausgebildet wird.

Das erfindungsgemäße Sicherheitsdokument 1 kann auf einfache Weise hergestellt werden, indem das Metallelement 2 auf das Sicherheitsdokument 1 mit einem Stempelelement 3 appliziert wird, wobei das Metallelement 2 aus einer Metallschicht einer Folie ausgebildet wird. Dies kann insbesondere im Heißprägeverfahren mit einem in den Fig. 2 und 3 dargestellten Stempelelement 3 erfolgen, wobei während des Applizierens des Metallelementes 2 mittels einer als Stichtiefdruckplatte 32 ausgebildeten Stempelfläche 31 des Stempelelementes 3 die Prägung 21 auf das Metallelement 2 aufgebracht wird. Ein zusätzlicher Verfahrensschritt zur Aufbringung der Prägung 21, wie er im Stand der Technik vorgesehen ist, ist dabei nicht erforderlich. Die Prägung 21 kann als Blindprägung ausgebildet sein.

Bei dem Heißprägeverfahren wird üblicherweise eine Trägerfolie, auf der ein Releaselack, darauf eine Metallschicht und darauf eine Kleberschicht aufgebracht sind, verwendet. Die Trägerfolie wird dabei als kontinuierliches Band auf das Sicherheitsdokument 1 aufgebracht. Durch Kontakt mit dem heißen Stempelelement 3 wird der Releaselack und die Kleberschicht lokal aufgeschmolzen und durch Druck das Metallelement 2 auf das Sicherheitsdokument 1 übertragen. Die Trägerfolie bleibt bei diesem Verfahren intakt, wobei aus der Metallschicht das Metallelement 2 in der Form der Stempelfläche 31 auf das Sicherheitsdokument aufgebracht wird.

Das Stempelelement 3 für die Herstellung des Sicherheitsdokumentes 1 weist eine als Stichtiefdruckplatte 32 ausgebildete Stempelfläche 31 auf. Dabei kann eine Prägung 21 mit einer oben beschriebenen Genauigkeit erreicht werden, wenn die Stichtiefdruckplatte 32 gemäß einer bevorzugten Ausführungsform aus Hartmessing und/oder aus einer Hartmessinglegierung ist.

Bei der Herstellung des Stempelelementes 3 können mit einem Laser Vertiefungen und/oder Linien in die als Stichtiefdruckplatte 32 ausgebildete Stempelfläche 31 aus Hartmessing und/oder aus einer Hartmessinglegierung eingebracht werden. Um eine geeignete Festigkeit der Druckplatte zu gewährleisten, erscheint es günstig, wenn das Hartmessing und/oder die Hartmessinglegierung eine Vickershärte größer als 140 aufweist.

Als Laser kann ein Festkörper-Grundmodelaser, vorzugsweise ein diodengepumpter Nd:YAG Laser verwendet werden.

Aufgrund seines Strahlenprofils dringt der Laserstrahl konusförmig in die Materialoberfläche ein. Im Randbereich des fokussierten Strahls entstehen Schmelzprozesse, die einen Teil des Materials zu unerwünschten Auswürfen und Spritzern erstarren lassen. Art und Größe des Randauswurfes sind abhängig vom Material, der Pulsleistung und der Gravurtiefe. Mit dem Laser können Metalle, Keramiken und einige Kunststoffe graviert werden, wobei die Leistungsdichte des Laserstrahles so hoch ist, dass das Material während der Bearbeitung innerhalb weniger Nanosekunden teilweise verdampft, im Werkstoff entsteht eine an sich farblose Vertiefung - die Gravur. Häufig bilden sich durch die Wechselwirkung des aufgeschmolzenen Grundmaterials mit dem Luftsauerstoff Oxide, die aufgrund ihrer Farbe die Gravur deutlicher hervortreten lassen.

Die Genauigkeit der Vertiefungen und/oder Linien kann verbessert werden, wenn die Schmelzgrate, die bei dem Einbringen der Vertiefungen und/oder Linien in die Stichtiefdruckplatte 32 entstehen, entfernt werden. Diese Schmelzgrate bestehen im wesentlichen aus oxidiertem Material der Stichtiefdruckplatte 32, insbesondere aus Kupferoxid oder aus Zinkoxid.

Für die Entfernung der Schmelzgrate scheint eine chemische Nachbehandlung besonders geeignet zu sein, welche insbesondere ein Säurebad, ein elektrolytisches Bad od. dgl. umfassen kann. Dabei kann sichergestellt werden, dass das Kupferoxid oder das Zinkoxid, nicht aber das Hartmessing und/oder die Hartmessinglegierung der Stichtiefdruckplatte 32 durch die chemische Nachbehandlung entfernt wird.

Die chemische Nachbehandlung kann insbesondere durch Eintauchen der Stichtiefdruckplatte 32 in ein Säurebad od. dgl. erfolgen, welches Phosphorsäure, Essigsäure, Salpetersäure, Arsensäure od. dgl. oder einer Kombination dieser Säuren umfasst. Besonderes günstig erscheint ein Säurebad, welches Essigsäure, Phosphorsäure und Salpetersäure umfasst, wobei das Säurebad insbesondere etwa 40 Vol% Essigsäure, 50 Vol% Phosphorsäure und 10 Vol% Salpetersäure aufweisen kann. Mit einer derartigen Säure kann ein unerwünschtes Abtragen des Grundmaterials der Stichtiefdruckplatte 32 wirkungsvoll unterbunden werden.

Nach dem Einbringen der Vertiefungen und/oder Linien und gegebenenfalls nach dem Entfernen der Schmelzgrate kann weiters eine Retusche und/oder Kontrolle der Stichtiefdruckplatte 32 vorgesehen sein, um gegebenenfalls vorhandene Fehlstellen erkennen und korrigieren zu können.

Bei einer bevorzugten Ausführungsform des erfindungsgemäßen Verfahrens wird neben der Kontur der Vertiefungen und/oder Linien weiters die Tiefe der Vertiefungen und/oder Linien vorgegeben. Dies kann für jede Vertiefung und/oder Linie einzeln oder gemeinsam für eine Gruppe von Vertiefungen und/oder Linien erfolgen. Dabei sind die Vorgaben der einzelnen Tiefen voneinander unabhängig. Unterschiedliche Tiefen können bei dem erfindungsgemäßen Verfahren auf einfache Weise durch eine Leistungsregelung des Laserstrahls oder durch mehrmaliges Belasem erreicht werden.

## Patentansprüche

1. Verfahren zum Aufbringen eines Metallelements (2) auf ein Sicherheitsdokument (1), wobei das Metallelement (2) aus einer Metallschicht einer Folie ausgebildet wird und auf das Sicheiheitsdokannent (1) appliziert wird, vorzugsweise im Heißprägeverfahren, **dadurch gekennzeichnet, dass** während des Applizierens des Metallelements (2) mittels einer als Stichtiefdruckplatte (32) ausgebildeten Stempelfläche (31) des Stempelelements (3) eine Prägung (21) auf das Metallelement (2) aufgebracht wird.

2. Sicherheitsdokument (1) mit einem Metallelement (2) herstellbar nach einem Verfahren gemäß Anspruch 1, **dadurch gekennzeichnet, dass** das Metallelement (2) eine passergenaue Prägung (21) mit einer Genauigkeit von weniger als 25µm aufweist.

3. Sicherheitsdokument gemäß Anspruch 2, **dadurch gekennzeichnet, dass** das Metallelement (2) eine passergenaue Prägung (21) mit einer Genauigkeit von weniger als 10µm aufweiset.

## Claims

1. A method for applying a metal element (2) to a security document (1), with the metal element (2) being formed from a metal layer of a foil and being applied to the security document (1), preferably in a hot embossing method, **characterized in that** an embossing (21) is applied to the metal element (2) during the application of the same by means of a stamping surface (31) of the stamp element (3), which stamping surface is configured as a line gravure printing plate (32).

2. A security document (1) with a metal element (2) which can be produced according to the method in accordance with claim 1, **characterized in that** the metal element (2) has an embossing (21) with precise register having a precision of less than 25 µm.

3. A security document according to claim 2, **characterized in that** the metal element (2) has an embossing (21) with precise register having a precision of less than 10 µm.

## Revendications

1. procédé pour appliquer un élément métallique (2) sur un document sécurisé (1), dans lequel l'élément métallique (2) est formé à partir de la couche métallique d'un film et appliqué sur le document sécurisé (1), de préférence par un procédé de gaufrage à chaud, **caractérisé en ce que** pendant l'application de l'élément métallique (2), une gravure (21) est appliquée sur l'élément métallique (2) au moyen d'une surface de poinçon (31) de l'élément de poinçon (3) conformée comme une plaque d'impression en taille-douce (32).

2. Document sécurisé (1) avec un élément métallique (2) pouvant être fabriqué par un procédé selon la revendication 1, **caractérisé en ce que** l'élément métallique (2) présente une gravure (21) ajustée précisément avec une précision à moins de 25 µm près.

3. Document sécurisé selon la revendication 2, **caractérisé en ce que** l'élément métallique (2) présente une gravure (21) ajustée précisément avec une précision à moins de 10 µm près.
